# EUROPÄISCHE PATENTSCHRIFT

(11) **EP 1 297 235 B1**
(45) Veröffentlichungstag und Bekanntmachung des Hinweises auf die Patenterteilung: **07.06.2006**
(21) Anmeldenummer: 01953825.5
(22) Anmeldetag: 29.06.2001
(51) Int. Cl.: E05F 15/10, E05F 15/12, G01D 5/20

(54) **GEBÄUDE- ODER GELÄNDEABSCHLUSS, ANTRIEBSVORRICHTUNG ZUM ANTREIBEN EINES FLÜGELS DESSELBEN SOWIE STEUERVERFAHREN DAFÜR**
BUILDING OR SITE CLOSURE, DRIVE DEVICE FOR DRIVING A LEAF OF SAID CLOSURE AND CORRESPONDING CONTROL METHOD
SYSTEME DE FERMETURE DE BATIMENT OU DE TERRAIN, DISPOSITIF D'ENTRAINEMENT PERMETTANT D'ENTRAINER UN BATTANT DUDIT SYSTEME ET PROCEDE DE COMMANDE DE CELUI-CI

(30) Priorität: 05.07.2000 DE 20011657 U; 20.09.2000 DE 10046645; 13.03.2001 DE 10111985
(43) Veröffentlichungstag der Anmeldung: 02.04.2003
(73) Patentinhaber: Hörmann KG Antriebstechnik, 33790 Halle i. Westfalen (DE)
(72) Erfinder: STAB, Axel, 10963 Berlin (DE)
(74) Vertreter: Kastel, Stefan
(86) Internationale Anmeldenummer: PCT/DE2001/002427
(87) Internationale Veröffentlichungsnummer: WO 2002/004775

(56) Entgegenhaltungen:
- WO-A-99/04122
- US-A- 3 939 389
- US-A- 4 019 131
- US-A- 4 780 655

## Beschreibung

Die Erfindung betrifft eine Drehtorantriebsvorrichtung zum Antreiben eines Gebäude- oder Geländeabschlussflügels in Form eines um eine Achse schwenkbaren Drehtorflügels, mit den Merkmalen des Oberbegriffs des beigefügten Anspruchs 1 sowie einen Gebäude- oder Geländeabschluss, nämlich ein Drehtor mit den Merkmalen des Oberbegriffs des Anspruchs 11. Außerdem betrifft die Erfindung ein Steuerverfahren nach Anspruch 12.

Die DE 42 37 385 A1 beschreibt eine Antriebsvorrichtung zum Antreiben eines um eine Achse schwenkbaren Gebäude- oder Geländeabschlussflügels mit:
- einem ortsfest anzuschließenden ersten Element,
- einem an den Gebäude- oder Geländeabschlussflügel anzuschließenden zweiten Element,
- einem Antriebsaggregat zum relativen Bewegen des ersten und des zweiten Elements, um so den Gebäude- oder Geländeabschlussflügel anzutreiben, und
- einer Positionserkennungseinrichtung zum Erkennen, dass der Gebäude- oder Geländeabschlussflügel sich in einer bestimmten Position befindet.

Die aus der DE 42 37 385 A1 bekannte Antriebsvorrichtung weist als erstes Element eine ortsfeste Antriebsspindeleinheit mit einer durch einen Elektromotor mit entsprechendem Getriebe rotierend antreibbaren Antriebsspindel auf. Die Spindel greift in einen Schubzylinder mit Innengewinde ein, der als zweites Element an den zu bewegenden Gebäudeabschlussflügel angeschlossen ist und bei Drehbewegung der Spindel relativ zu der Antriebsspindeleinheit zum Öffnen bzw. Schließen des Flügels verschiebbar ist. Um den Antrieb bei Erreichen der jeweiligen Endlage abstellen zu können, ist die aus der DE 42 37 385 A1 bekannte Antriebsvorrichtung mit einer Positionserkennungseinrichtung versehen, die zwischen der Antriebsspindeleinheit und dem Zylinder angeordnete Endschalter aufweist, welche beim Erreichen einer der Öffnungs- oder Schließposition entsprechenden Relativtage von Zylinder und Antriebsspindeleinheit zum Abgeben eines Schaltsignals betätigt werden. Bei einer solchen Endschalterlösung bewegt sich die Antriebsspindel zwischen zwei mechanisch eingestellten Punkten, meistens festgelegt durch Taster oder aber Initiatoren.

Nach dem gleichen Prinzip arbeiten viele übliche auf dem Markt erhältliche Drehtorantriebe, also beispielsweise Antriebe eines um eine Hochachse schwenkend zwischen einer Öffnungs- und Schließbewegung bewegliches Tor. Solche bekannten Drehtorantriebe bilden den Oberbegriff des beigefügten Anspruchs 1, und damit versehene Drehtore weisen die Merkmale des Oberbegriffs des Anspruchs 11 auf.

Auch gibt es auf dem Markt Torantriebe, bei denen die Antriebswelle des Elektromotors mit einem Inkrementalgeber zum Liefern von Impulsen an einen Impulszähler verbunden ist. Ordnet man zwei bestimmten Positionen, wie beispielsweise die Endlagen, die durch Endschalter oder durch Fahren des Antriebs gegen Anschläge erfasst werden, die entsprechenden Zählerstände zu, so kann man aufgrund dieser Zuordnung und anhand des jeweiligen Zählerstandes die aktuelle Position des Torflügels auch zwischen den Endlagen erfassen. Wird die Lage des Tores an einem Referenzpunkt erfasst oder eingestellt, so sind bei dieser Lösung, die dann auch als Referenzpunktverarbeitung bezeichnet werden kann, keine mechanischen Schaltgeräte nötig. Nur durch das getriebeseitig erfolgende Zählen der Inkremente sowie das Überfahren eines Referenzpunktes werden dabei die Torwege für "Auf" und "Zu" bestimmt. Der Inkrementalgeber liefert sowohl bei der Vorwärtsfahrt als auch bei der Rückwärtsfahrt stets nur eine Impulsfolge. Ohne weitere Information lässt sich anhand dieser nicht feststellen, in welche Richtung sich die Antriebsvorrichtung bewegt. Aus diesem Grunde sind bisher stets zusätzliche Referenzpunkte notwendig geworden. Diese Referenzpunkte müssen erst eingelernt werden, meist über eine Lemfahrt, in der die Antriebsvorrichtung gegen Anschläge fährt. Solche Lemfahrten stellen u. U. ein erhebliches Sicherheitsrisiko dar, da wegen der Notwendigkeit des Einfahrens in mechanische Anschläge eventuelle Überlastsicherungen nicht wirken und da auch eine Information über die aktuelle Bewegungsrichtung fehlt.

Weiter gibt es die Möglichkeit, den erforderlichen Torweg über eine voreingestellte Zeit zu bestimmen. Dabei wird der Verfahrweg zwischen "Tor auf" und "Tor zu" mittels Potentiometer über eine fest eingestellte Zeit geregelt.

Alle drei vorgenannten Möglichkeiten führen, was auch durch die Erfindung erreicht wird, zum gleichen Resultat, nämlich zum Anhalten des Torflügels in der jeweilige Endlage "Tor auf" oder "Tor zu".

Problematisch bei der Endschalterlösung ist die Notwendigkeit der Einstellung der Endschalter, was zu Bedienungsfehlem führen kann. Problematisch bei den übrigen beiden Positionserfassungsmethoden mittels Inkrementalgebern oder dergleichen oder Zeiterfassung, welche Positionserfassungen aufgrund der Notwendigkeit einer weiteren Positionsbestimmung (Referenzpunktbestimmung), relativ zu welcher die jeweilige aktuelle Lage angebbar ist, im folgenden als relative Postionserfassungen bzw. relative Wegerfassungen bezeichnet werden, ist, dass im Falle einer Notentriegelung oder insbesondere nach einer Stromversorgungsunterbrechung der Steuerung der Antriebsvorrichtung die Positionsinformation fehlt, so dass nach jeder Unterbrechung eine Lemfahrt zum Einlemen der Endlagen oder sonstiger Referenzpunkte durchgeführt werden muss. Da im Falle einer Notentriegelung die Spannungsversorgung unterbrochen ist, oder aber nach Netzausfall fehlt eine Information, wo aufgrund von Endlagen erhöhte Kräfte auftreten und wo nicht. Aufgrund dessen ist während dieser Referenzfahrten eine ausreichende Kraftbegrenzung nicht möglich. Somit besteht bei jeder dieser Fahrten die Gefahr des Quetschens. Weiterhin ist bei den bekannten Verfahren zur Torpositionsbestimmung dann, wenn ein Ausfall in einer Endlage, beispielsweise "Tor zu" erfolgt und bei Spannungswiederkehr das Tor weiter in Richtung auf diese Endlage, also beispielsweise weiter in Richtung "Tor zu" betätigt wird, ohne feste Anschläge ein Überfahren der Endlage möglich. Auch in diesem Fall besteht Quetschgefahr. Ein Einquetschen an automatisch betätigten Drehtorflügeln kann je nach Hebellage des Torflügels und aufzuwendender Kraft (Antriebe mit 2000 N sind keine Seltenheit) zu erheblichen Verletzungen führen.

Die bauartbedingten möglichen hohen Kräfte bei Drehtorantrieben stellen also eine emstzunehmende Verletzungsgefahr dar. Insofem spielt die Positionserkennung durch eine Steuerung der Antriebsvorrichtung eine besonders wichtige Rolle, um eine möglichst effektive Sicherheitsabschaltung realisieren zu können. Darüber hinaus besteht gerade bei Drehtorantrieben wegen möglicher Hebelwirkungen bei fehlerhafte Positionierung die Gefahr der Zerstörung von Beschlagteilen sowie bauartbedingt Quetschgefahr. Da konventionelle Antriebe mit Endschaltern und/oder mit Inkrementalgebern arbeiten, die in der Regel direkt am Motor angebracht sind, fehlt im Falle der Notentriegelung und insbesondere nach Unterbrechung der Stromversorgung der Steuerung dann eine Positionsinformation. Auch ist es nicht möglich, während der ersten Lemfahrt die Kraft hinreichend zu begrenzen. Dies wäre nur mit erhöhtern Aufwand der Bedienperson wegen des Einlernvorganges erzielbar, was wegen der Möglichkeit der Fehlbedienung ebenfalls zu einem Sicherheitsrisiko führt.

Bei Antriebsvorrichtungen mit Inkrementalgebern lassen sich zwar im Prinzip die Zählerstände für die Endlagen spannungsausfallsicher abspeichern. Da sich der aktuelle Zählerstand beim Verfahren der Antriebsvorrichtung aber ständig ändert, ist ein spannungsausfallsicheres Speichern für diesen aktuellen Zählerstand nicht möglich. Er geht bei einem Stromausfall verloren und die Antriebsvorrichtung muss jedes Mal nach solchen Störfällen wieder auf Referenzpunkten wie den Endlagen abgeglichen werden, d. h. es muss jedes Mal wieder eine Lemfahrt mit den genannten Sicherheitsrisiken durchgeführt werden.

Die WO99/04122A1 betrifft einen ganz anderen Typ von Gebäudeabschlüssen, nämlich eine Schiebetüranlage, die naturgemäß völlig anders konstruiert ist als ein Drehtor mit Antrieb. Bei der bekannten Schiebetüranlage ist ein Antriebsmotor in einem innerhalb einer Laufschiene hin- und herbeweglichen Antriebsschlitten untergebracht Dabei ist eine durch einen Spannungsteiler, der über eine Stromaufnahme für den Antriebsschlitten in der Laufschiene wirkt, gebildete Positionserkennungsrichtung beschrieben. Die WO 99/04122A1 beschreibt somit eine Antriebsvorrichtung zum Antreiben eines Gebäude- oder Geländeabschlussflügels in Form einer Schiebetür mit:
- einem durch die Laufschiene gebildeten ortsfest anzuschließenden ersten Element,
- einem an den Gebäude- oder Geländeabschlussflügel anzuschließenden zweiten Element, nämlich dem Motorschlitten,
- einem in dem Motorschlitten untergebrachten Antriebsaggregat zum relativen Bewegen des ersten und des zweiten Elements, um so den Gebäude- oder Geländeabschlussflügel anzutreiben, und
- einer durch den Spannungsteiler verwirklichten Positionserkennungseinrichtung zum Erkennen, dass der Gebäude- oder Geländeabschlussflügel sich in einer bestimmten Position befindet;
wobei der Spannungsteiler einen den beiden Elementen zugeordneten Wegsensor bildet, der anhand der relativen Lage der beiden Elemente ein eine stetig monotone Funktion dieser relativen Lage darstellendes Weg- oder Positionssignal erzeugt.

Aus der US 4 780 655 ist eine Schiebetür mit einer induktiven Wegerfassung bekannt. Eine solche induktive Wegerfassung ist jedoch gemäß dem Stand der Technik nur über ein zusätzliches Getriebe und die zusätzliche Anordnung eines induktiven Wegsensors möglich.

Aufgabe der Erfindung ist es, eine bzw. ein in konstruktiver, fertigungstechnischer Hinsicht und in Hinsicht auf die Montage, die Bedienung und den Betrieb nach Störfällen wie Stromunterbrechungen oder dergleichen einfachere bzw. einfacheres und, auch bei Betrieb nach solchen Störfällen, wesentlich sicherere(s) Drehtorantriebsvorrichtung und angetriebenes Drehtor zu schaffen. Außerdem soll ein die Sicherheit des Betriebes erhöhendes Steuerverfahren für eine solche Antriebsvorrichtung bzw. ein solches angetriebenes Drehtor vorgeschlagen werden.

Diese Aufgabe wird durch eine Drehtorantriebsvorrichtung mit den Merkmalen des Anspruchs 1, durch ein Drehtor mit den Merkmalen des Anspruchs 11 und durch ein Verfahren gemäß Anspruch 12 gelöst.

Vorteilhafte Ausgestaltungen der Erfindung sind Gegenstand der Unteransprüche.

Drehtorantriebsvorrichtungen zum Antreiben von Drehtorflügeln funktionieren in der Regel nach dem Prinzip, dass durch ein Antriebsaggregat ein ortsfest anzuschließendes erstes Element relativ zu einem an dem Drehtorflügel anzuschließenden zweiten Element bewegt wird. Erfindungsgemäß ist nun ein Wegsensor den beiden Elementen zugeordnet, insbesondere durch die beiden Elemente gebildet, der anhand der relativen Lage der beiden Elemente ein eine vorzugsweise stetig monotone (monoton ansteigende oder monoton abfallende) Funktion dieser relativen Lage darstellendes Wegsignal erzeugt. Als Elemente können direkt diejenigen Teile dienen, die ohnehin bei der Antriebsvorrichtung vorhanden sind. In dem Wegsensor wird die relative Lage der beiden Elemente erfasst und in einer elektrisch verarbeitbare Messgröße umgewandelt, die vorzugsweise eine stetig monotone Funktion dieser relativen Lage ist. Dies kann nach verschiedenen physikalischen Methoden erfolgen. Wenn der Zusammenhang zwischen relativer Lage der beiden Elemente und der abgegriffenen Messgröße, die zur Erzeugung des Weg- oder Positionssignals verwendet wird, zumindest in dem interessierenden Bereich des Wegverlaufs (streng) monoton, vorzugsweise stetig streng monoton, ansteigend oder abfallend ist, lässt sich jedem Wert der Messgröße, in die die relative Lage umgewandelt worden ist, eine bestimmte relative Lage zuordnen.

Erfindungsgemäß wird eine absolute Wegerkennung geschaffen, da jeder Signalwert des Wegsignals eindeutig eine bestimmte relative Lage der beiden Elemente und damit eine bestimmte Position des Drehtorflügels angibt. Zusätzlich zu der wichtigen Verbesserung der Betriebssicherheit wird auch die Inbetriebnahme der Drehtorantriebsvorrichtung mit der erfindungsgemäßen Lösung vereinfacht, weil weder Endschalter montiert oder eingestellt werden müssen, noch mechanische Referenzpunkte wie zum Beispiel Endanschläge angefahren werden müssen. In einem entriegelten Zustand kann der Drehtorflügel per Hand oder per Totmannschalter in die gewünschte Endposition gebracht werden, wobei eine Steuereinrichtung einfach die entsprechende - absolute - Weginformation als Endpunkt abspeichert. Damit gibt es auch die Möglichkeit, auch bereits während der ersten Referenz-/Lemfahrt den Verfahrweg mittels einer Kraftbegrenzung abzusichern. Die absolute Wegerkennung liefert auch sofort ohne vorheriges Einlemen eine Richtungsinformation. Sicherheitsrisiken durch Fahren in die falsche Richtung lassen sich so auch bei Lemfahrten und/oder nach Störungen wie Stromausfällen vermeiden. Auf diese Weise lassen sich auch ganz einfach bestimmte Steuerpunkte abspeichem, wo eine Steuerungsänderung erfolgen soll. Beispielsweise könnte der Drehtorflügel bzw. ein anzutreibendes sonstiges Gebäude- oder Geländeabschlusselement per Hand oder Totmannschalter auch in Positionen gestellt werden, wo der Antrieb beispielsweise von einer schnelleren Fahrt zu einer langsameren Fahrt oder umgekehrt umschalten soll. All diese Steuerpunkte werden von der Steuerung anhand der absoluten Weginformation des durch die beiden Elemente gebildeten Wegsensors erkannt und lassen sich einfach ohne Montageaufwand abspeichern. Erfindungsgemäß werden hierzu vorzugsweise die beiden relativ zueinander sich im Verlauf der Flügelbewegung verschiebenden Elemente der Antriebsvorrichtung selbst als Teile eines Wegsensors hergenommen, anders ausgedrückt, der Wegsensor wird durch die die Antriebsaggregatbewegung auf den Drehtorflügel übertragenden Elemente selbst gebildet.

Die verblüffend einfache erfindungsgemäße Idee lässt sich auf viele Arten, je nach Art und Aufbau der beiden Elemente realisieren. Beispielsweise könnten die beiden Elemente Teile eines Kondensators oder dergleichen kapazitiven Widerstandes bilden, der bei Bewegung der Elemente zueinander seine Kapazität ändert. Auch könnten die beiden Elemente einen ohmschen Widerstand bilden, der sich bei relativer Verschiebung verändert. In anderen Ausführungsformen sind die beiden Elemente Teile eines Optosensors, der beispielsweise aufgrund der Intensität reflektierter elektromagnetischer Wellen, wie Infrarotwellen, ein von der Entfernung zwischen Teilbereichen der Elemente abhängiges Signal abgibt. Denkbar ist auch, die beiden Elemente elastisch miteinander zu verbinden und die elastische Verbindung mit Dehnmessstreifen zu versehen. D. h. jede Meßmethode zur Längenmessung ist geeignet, die elektronisch verwertbare Signale liefert und aus deren Werten eindeutig die absolute Lage der beiden Elemente zueinander entnehmbar ist.

Versuche haben aber ergeben, dass die vorgenannten Realisierungen in der Praxis zur Zeit nur mit höherem Aufwand und damit erhöhten Kosten möglich sind. Gerade im Außenbereich sind z.B. kapazitäre Wegerfassungen wegen der hohen Abhängigkeit zur Zeit gängiger Dielektrika von Umweltbedingungen wie Temperatur und insbesondere Feuchtigkeit sowie Alterungserscheinungen nur mit relativ hohem Aufwand umsetzbar und sind mit relativ hohen Messfehlern behaftet. Zuverlässiger und einfacher im Aufbau ist eine bevorzugte Ausgestaltung der Erfindung, bei der die relative Verschiebung der beiden Elemente induktiv erfassbar ist. Induktive Längenmessverfahren bieten hohe Genauigkeiten bei geringem Einfluss von Verschmutzung, Witterungseinflüssen wie Temperaturschwankungen und Alterung. Dabei kann in vielen Fällen die Messung berührungslos und damit ohne mechanischen Verschleiß erfolgen, was insbesondere bei Drehtorantrieben relativ einfach in der Praxis umgesetzt werden kann. Vorzugsweise sind die beiden Elemente Teile eines induktiven Widerstandes, dessen Induktivität sich bei Relativbewegung der beiden Teile ändert. In bevorzugter Ausführungsform weist dabei eines der beiden Elemente eine Spule und das andere Element einen in die Spule je nach relativer Lage der beiden Elemente mehr oder weniger eingreifenden Spulenkembereich auf.

Dies lässt sich besonders einfach realisieren, wenn die beiden Elemente linear zueinander bewegbar oder verschiebbar sind und insbesondere teleskopartig ineinandergreifen. Unter linearer Bewegung wird dabei eine geradlinige Verschiebung der beiden Elemente verstanden. Dies kann eine Parallelverschiebung wie beispielsweise bei einem in einer Führung geführten Schlitten sein, es kann aber sein, dass sich die Elemente zusätzlich zu der linearen Bewegung zueinander verdrehen, wie dies beispielsweise bei einer Schraubbewegung der Fall ist. Bei einigen mechanischen Prinzipien von Antriebsvorrichtungen, wie beispielsweise bei Spindelantrieben, Zahnstangenantrieben, pneumatischen oder hydraulischen Drehtorantrieben sind aber bereits auch teleskopartig ineinandergreifende Elemente vorhanden. Solche Antriebe eignen sich besonders gut für die Erfindung, da dort ein induktiver Sensor in einfacher Weise oft einfach nur durch Vorsehen einer Spule ohne weitere mechanische Veränderung realisiert werden kann. Das in das andere Element einfahrende eine Element kann dann, insbesondere wenn es ein metallischer Schubzylinder beispielsweise eines Spindeldrehtorantriebes oder auch einer hydraulisch oder pneumatisch betätigbaren Zylinder-Kolben-Einheit ist, in idealer Weise einen mehr oder weniger in die am anderen Element angebrachte oder von ihm gebildete Spule einfahrenden Spulenkern bilden, so dass sich beim teleskopartigen Verschieben der beiden Elemente die Induktivität aufgrund der Permeabilitätsänderung des im Inneren der Spule vorhandenen Materials ändert.

Eine mechanisch besonders exakte Zuordnung zwischen der Lage des Drehtorflügels und der relativen Lage der beiden Elemente und die Möglichkeit, den Flügel exakt in eine bestimmte Lage zu fahren, werden dann erreicht, wenn, wie grundsätzlich im eingangs erwähnten Stand der Technik bekannt, eines der Elemente ein Innengewinde und das andere Element eine durch das Antriebsaggregat relativ zu dem Innengewinde drehbar angetriebene, mit dem Innengewinde in Eingriff befindliche Spindel oder Gewindestange aufweist.

Dies könnte beispielsweise durch eine Antriebsspindeleinheit mit Motor, Getriebe, Spindel und Gehäuse realisiert sein, an welchem die Spule derart angebracht ist, das der Zylinder in die Spule mehr oder weniger einfahrbar ist.

Die Erfindung betrifft Drehtorantriebe zum Antreiben eines insbesondere um eine vertikale Achse oder Hochachse schwenkbaren Drehtorflügels. Gerade bei Drehtorantrieben können bauartbedingt hohe Kräfte in der Nähe der Drehgelenke auftreten, die eine emstzunehmende Verletzungsgefahr darstellen. Aus diesem Grund spielt hier eine Positionserkennung eine wichtige Rolle, da anhand einer exakten Positionsbestimmung erkannt werden kann, ob ein festgestellter erhöhter Kraftbedarf an einer bestimmten Position normal ist oder auf einer Störung, beispielsweise einem Hindernis im Bewegungsbereich des Torflügels, beruht. Für eine möglichst effektive Sicherheitsabschaltung ist daher eine möglichst genaue Positionserkennung notwendig, so wie sie mit der erfindungsgemäßen Lösung erreichbar ist. In konkreter Ausgestaltung ist vorzugsweise vorgesehen, dass das erste Element durch einen an den Drehtorflügel anschließbaren Schubzylinder gebildet ist, der in eine die am zweiten Element vorgesehene Spule als Spulenkembereich mehr oder weniger einfahrbar ist, wobei das zweite Element vorzugsweise eine die Verschiebebewegung des Schubzylinders antreibende, durch einen Elektromotor des Antriebsaggregats angetriebene Spindel umfasst.

Zum Messen und Umwandeln der Induktivität in ein auswertbares Signal ist eine vorteilhafte Ausgestaltung der erfindungsgemäßen Antriebsvorrichtung mit einer Induktivitätsmess- und Signalerzeugungseinrichtung versehen, die die der aktuellen relativen Lage der beiden Elemente entsprechende Induktivität erfasst und ein dieser entsprechendes Signal erzeugt. Vorzugsweise wird ein Rechtecksignal mit von der Induktivität abhängender Frequenz oder mit von der Induktivität abhängendem Puls/Pausenverhältnis erzeugt. Letzteres lässt sich auch über längere Leitungen leicht übertragen. Ein Frequenzsignal ist in ähnlicher Weise verarbeitbar wie das von einer bisher üblichen Inkrementalgeberschaltung gelieferte Signal. Es hat sich zur Induktivitätsmessung als vorteilhaft herausgestellt, dass die Induktivitätsmess- und Signalerzeugungseinrichtung einen LC-Schwingkreis mit im wesentlichen durch die Spule gebildeter Induktivität aufweist, dessen Eigenfrequenz mittels einer Oszillatorschaltung ermittelt und zur Signalerzeugung verwendet wird.
Aus Redundanzgründen ist es vorteilhaft, wenn weiterhin zusätzlich zu dem Absolutwegsensor ein Relativwegsensor eingesetzt wird. Eine besonders bevorzugte Ausführungsform der Erfindung ist daher gekennzeichnet durch einen Relativwegsensor mit einem dem Antriebsaggregat zugeordneten, eine Aggregatbewegung angebenden Inkrementalimpulsgeber zur relativen Wegbestimmung durch Zählen von Impulsen und Zuordnen von Zählwerten zu bestimmten, anderweitig zusätzlich erfassten Positionen und vorzugsweise auch zusätzlich durch eine Umschalteinrichtung mittels der eine Steuereinrichtung der Antriebsvorrichtung wechsel- oder wahlweise, vorzugsweise über eine gemeinsame Signalleitung, an den Wegsensor oder den Relativwegsensor zur Bewegungsübenrwachung und Positionsbestimmung des Gebäude- oder Geländeabschlussflügels anschließbar ist. Um einen Betrieb in traditioneller Weise zu ermöglichen, falls der Absolutwegsensor fehlerhafte Werte liefert, umfasst eine weiter bevorzugte Ausgestaltung der Erfindung eine Plausibilitatsüberprüfungseihrichtung, welche die Steuereinrichtung an den jeweils anderen Sensor anschließt, wenn einer der beiden Sensoren unplausible Werte liefert. Die Plausibilitäts-Oberprüfungseinrichtung kann auch dazu eingesetzt werden, Fehlermeldungen auszugeben und/oder eine Notabschaltung oder Notentriegelung durchzuführen.
Die erfindungsgemäße Drehtorantriebsvorrichtung und das erfindungsgemäße Drehtor sind besonders sicher mit einem Steuerungsverfahren betreibbar, mit welchem vor (jeder) Betätigung der Antriebsvorrichtung zunächst das von dem absoluten Wegsensor gelieferte Weg- oder Positionssignal abgefragt wird. Durch ein solches Abfragen hat die Steuerung zunächst zumindest eine ungefähre Information über die tatsächliche aktuelle Position des Drehtorflügels.
Aufgrund dieser Information können gefährliche oder unerlaubte Betriebsweisen und Betriebszustände durch die Steuerung verhindert werden. Beispielsweise könnte ein Befehl zum Anfahren des Drehtorflügels in Richtung "Zu" verhindert werden, wenn das Positionssignal angibt, dass sich der Flügel bereits in der Endlage "Zu" befindet.

Das erfindungsgemäße Vorsehen eines absoluten Wegsensors hat noch weitere Vorteile. So ist die Kraft, die zum Bewegen eines Drehtorflügels aufgebracht werden muss, in der Regel abhängig von der jeweiligen Position des Flügels. Die Information des Wegsensors könnte nun dazu verwendet werden, eine wegabhängige Kraftschwelle einzustellen, und dies sogar während einer Lemfahrt. Wird an einer Stelle, deren ungefähre Lage durch den Wegsensor angegeben wird, eine Kraft benötigt, die wesentlich höher ist als die üblicherweise in diesem Bereich verwendete Kraft, so deutet dies darauf hin, dass das Tor gegen ein Hindernis gefahren ist. Die Steuerung könnte anhand des absoluten Wegsignals bereits bei der Lemfahrt auf solche Schwellenüberschreitungen reagieren und das Antriebsaggregat abschalten. Zur Bestimmung der Kraftschwelle können auch zusätzlich Witterungssensoren, beispielsweise ein Windsensor, vorgesehen werden, um witterungsbedingte Kraftbedarfsänderungen zu kompensieren.

Der erfindungsgemäße Wegsensor macht auch in bisher üblichen Antriebsvorrichtungen von Zeit zu Zeit notwendige Abgleichungen von Referenzzählem überflüssig. Bei den bisherigen Inkrementalgebern bestand die Möglichkeit, dass die Impulszählung den einen oder anderen Impuls nicht erhalten hat oder nicht registriert hat. Aus diesem Grunde erfolgte bisher von Zeit zu Zeit oder auch bei jedem Betrieb des Torantriebes ein Abgleich des Zählerstandes durch Einfahren in Referenzpunkte. Dies ist bei der erfindungsgemäßen absoluten Wegmessung nicht mehr notwendig, weil es ja zumindest einen groben Anhalt - oder je nach Aufwand auch einen sehr genauen Anhalt - für die absolute tatsächliche Position des Drehtorflügel gibt.

Ein Ausführungsbeispiel der Erfindung wird nachfolgend anhand von beigefügten Zeichnungen näher erläutert. Darin zeigt:
- Fig. 1: eine Draufsicht auf einen Gebäude- oder Geländeabschluss in Form eines Drehtores mit einer Antriebsvorrichtung in Form eines Drehtorantriebes;
- Fig. 2: eine perspektivische stark vereinfachte schematische Darstellung einer Antriebseinheit des Drehtorantriebes;
- Fig.3: den mechanischen Aufbau einer erfindungsgemäßen Drehtorantriebsvorrichtung;
- Fig. 4: ein Schaltbild eines bei der Antriebsvorrichtung nach Fig. 1 - 3 in der Messelektronik verwendeten Colpitts-Oszillators;
- Fig. 5: ein Prinzipschaltbild für den Anschluss einer der Wegsensorik der Antriebsvorrichtung zugeordneten Sensorplatine an eine Steuerung; und
- Fig. 6: ein Flussdiagramm für die Steuerungssoftware der Antriebsvorrichtung.

In Fig 1 ist als Beispiel für einen Gelände- oder Gebäudeabschluss ein Drehtor 10 mit einem um eine vertikale Achse schwenkbaren Torflügel 12 gezeigt. Der Pfeil 14 deutet die Öffnungsrichtung des Torflügels 12 an. Der Torflügel 12 wird durch eine Antriebsvorrichtung in Form eines Drehtorantriebes 16 angetrieben. Diese weist ein erstes ortsfest anzuschließendes Element in Form einer Motorgehäuseeinheit 18 und ein zweites, relativ zu der Motorgehäuseeinheit bewegliches Element in Form eines Schubzylinders 20 auf, der an den Torflügel 12 angeschlossen ist. Der Schubzylinder 20 ist längs seiner Längsachse, angetrieben durch ein Antriebsaggregat 22 (siehe Fig. 2), linear zu der Motorgehäuseeinheit 18 beweglich. Wird der Schubzylinder 20 durch das Antriebsaggregat 22 aus der in Fig. 1 gezeigten Stellung in Richtung zu der Motorgehäuseeinheit 18 gezogen, so öffnet sich der Torflügel 12 in Öffnungsrichtung 14. Der Schubzylinder 20 greift dabei teleskopartig in eine Spulenhülse 24 ein, die Teil der Motorgehäuseeinheit 18 ist oder ortsfest zu dieser befestigt ist.

Auf (oder in) der beispielsweise aus Plastik gebildeten Spulenhülse 24 ist eine Spule 26 gewickelt, in deren Inneres der Schubzylinder 20 beim Bewegen des Torflügels 12 mehr oder weniger eintaucht, wie dies in Fig. 2 und 3 angedeutet ist.

Das Antriebsaggregat 22 weist, wie Fig. 2 zeigt, einen elektrischen Antriebsmotor 28 auf, der über ein Getriebe 30 eine Spindel 32 rotierend antreibt. Auf der Welle des Antriebsmotors 28 ist weiter ein Inkrementalgeber 34 (bekannter Bauart, z. B. Schlitzscheibe mit Lichtschranke) angeordnet, der entsprechend der Bewegung des Antriebsmotors 28 eine Impulsfolge abgibt. Diese Impulse werden durch eine nicht dargestellte Zähleinrichtung gezählt und für eine relative Erfassung des Weges und der Position des Torflügels 12 verwendet.

Im folgenden wird anhand der Fig. 3 der mechanische Aufbau eines Spindelantriebes 36 erläutert, der die Drehbewegung der Spindel 32 in eine Schiebebewegung, angedeutet durch Pfeile 38, des Schubzylinders 20 umwandelt.

Im vorliegenden Drehtorantrieb 16 wird der zylindrische Schubzylinder 20 aus Edelstahl, über eine durch eine Messingmutter gebildete Gewindebuchse 40 gekoppelt, von der rotierenden Spindel 32 (mit Gewinde, aus ferromagnetischem Stahl) in Längsrichtung 38 angetrieben. Diese Linearbewegung bildet -leider nichtlinear- die Torposition ab. Die Induktivität der Spule 26 ändert sich wiederum proportional (und damit stetig streng monoton) zur Position des Schubzylinders 20. Die Gewindebuchse 40 ist mit Innengewinde versehen und am zur Motorgehäuseeinheit 18 gerichteten Ende des Schubzylinders 20 befestigt. Die antreibende Spindel 32 dreht sich zwar, ist ansonsten aber feststehend relativ zur Spule 26.

Es wird hier zur Längenmessung also in induktives Messverfahren eingesetzt. Dieses bietet hohe Genauigkeit bei geringem Einfluss von Verschmutzung, Temperaturschwankungen und Alterung. Die Messung erfolgt bei dem hier dargestellten Ausführungsbeispiel berührungslos. Der Schubzylinder 20 stellt in idealer Weise einen beweglichen Spulenkern oder Spulenkembereich für das induktive Messsystem dar: Er ist metallisch, präzise geführt und bildet die Torposition exakt und in linearer Bewegung ab.

Das grundlegende Prinzip der Längenerfassung beruht auf der Induktivitätsänderung der Spule 26 durch Veränderung der Medien in ihrem magnetischen Feld. Dabei kann durchaus - wie im dargestellten Beispiel - die Position eines paramagnetischen Teiles (hier: der aus Edelstahl gebildete Schubzylinder 20) selektiv gegenüber einem ferromagnetischen Teil (hier: die Spindel 32 aus Vergütungsstahl) erkannt werden. Zum Erfassen der Induktivität bindet sich in erster Linie eine Frequenzmessung an. Dazu wird zunächst eine geeignete Messfrequenz durch Beachtung der vorhandenen Signalverarbeitungsmöglichkeiten (vorhandene Hardware) ermittelt. Anhand des so vorgegebenen Messfrequenzbereichs werden die Spulenparameter wie vor allem die Windungszahl angepasst.

In einigen Ausführungsformen (nicht dargestellt) werden differentielle Verfahren mit zwei (Variometer) oder drei (Differenztrafo) Spulen verwendet. Solche Verfahren bieten bei etwas höherem apparativen Aufwand hohe Unempfindlichkeit gegenüber äußeren magnetischen Störungen. Große Temperaturschwankungen, welche besonders bei Außentoren auftreten, können die Ausgangsfrequenz eines für die Erfassung der Induktivität verwendeten Oszillators beeinflussen, eventuell auch indirekt die Induktivität. Die Temperatur schwankungen beeinflussen aber die Induktivitätsdifferenz nicht oder nur sehr wenig.

Eine Induktivitätsmess- und Signalerzeugungseinrichtung soll mit möglichst geringem Aufwand die Induktivitätsänderung (bzw. die Induktivitätsdifferenzänderung bei mehreren Spulen) in ein leicht übertragbares und elektronisch auswertbares Signal überführen.

Eine denkbare Lösung ist, mit einem einfachen Sinus-Oszillator die Messfrequenz (Trägerfrequenz) erzeugt als Messwechselstrom in die Spulen einzuprägen. Bei der Variometerschaltung (nicht dargestellt) werden im einfachsten Fall die Nulldurchgänge mit Schmitttriggem erkannt. Eine einfache Logikschaltung kann aus diesen Signalen z. B. ein Rechtecksignal mit variablem Puls-/Pausenverhältnis erzeugen. Ein solches digitales Signal lässt sich leicht verstärken und über längere Leitungen übertragen, ohne das Messergebnis zu verfälschen. Die entsprechende Auswertung mit einem Microcontroller ist eine Standardanwendung, bei der meist bessere Ergebnisse als bei Analogwertmessungen erzielt werden. Die differentiellen Verfahren bzw. andere Verfahren ohne Kondensatoren oder Referenzfrequenzquellen bieten deshalb zum Teil interessante Vorteile, die Nachteile überwogen bislang jedoch.

In dem dargestellten Beispiel wird mit nur einer Spule 26 gearbeitet, was preisliche Vorteile bringt und für die meisten Anwendungen völlig ausreichend ist.

Im folgenden wird nun anhand von Fig. 4 eine Induktivitätsmess- und Signalerzeugungseinrichtung für eine solche Ausgestaltung mit nur einer Spule 26 der in Fig. 3 gezeigten Art in Form eines elektronischen Messwandlers 42 näher erläutert. Aufgrund der verschiedenen Materialien im Feldbereich der Spule 26 wird ein geeigneter Bereich für die Messfrequenz gewählt. Gemäß Fig. 4 wird eine Beschaltung als aktiver LC-Schwingkreis vorgeschlagen. Eine solche Schaltung verbindet einen einfachen Aufbau mit sehr guter Handhabbarkeit und Dynamik der Ausgangsgröße.

Das Prinzip der in Fig. 4 gezeigten Schaltung ist als Colpitts-Oszillator bekannt. Dies ist eine zur Erzeugung hochfrequenter elektrischer Schwingungen dienende, als kapazitive Dreipunktschaltung (Colpitts-Schaltung) ausgeführte elektronische Oszillator-Schaltung mit einem Parallelschwingkreis 44, bei der die phasengleich an ein aktives Bauelement (Triode oder wie dargestellt Transistor 46) rückgekoppelte Spannung über einen kapazitiven Spannungsteiler gewonnen wird. Dieser besteht aus zwei in Reihe geschalteten Kondensatoren unterschiedlicher Kapazität C1 und C2. Das Verhältnis der Kapazitäten bestimmt den Rückkopplungsgrad, ihr geometrischer Mittelwert die Oszillatorfrequenz. Der Parallelschwingkreis 44 wird durch die beiden Kondensatoren C1 und C2 und durch die Spule 26 gebildet. Zwischen dem Parallelschwingkreis 44 und dem Transistor 46 wird das Positionssignal 48 abgegriffen.

Gegenüber der sich aus den Fig. 3 und 4 ergebenden bevorzugten Ausführungsform ist das oben erläuterte Variometer-Prinzip mit zwei Spulen und Abgriff zwischen den beiden Spulen nicht so gut geeignet, da die Messsignale symmetrisch zur Mittelstellung verlaufen. Allerdings verursachen die frequenzbestimmenden Kondensatoren naturgemäß störende Drifterscheinungen. Im optimalen Fall gelingt es bei der Schaltung von Fig. 4 durch geschickte Auswahl von Bauteilen, die Temperaturverhalten von Spule und Kondensator miteinander exakt zu kompensieren, so dass eine ausreichende Unempfindlichkeit gegen über dem Temperaturgang (wie hier im Außentorbereich) erreicht werden kann.

Fertigungsbedingte Offset- und Linearitätsfehler fallen praktisch nicht ins Gewicht, da die Messfrequenzwerte für die relevanten Torpositionen, d. h. die bestimmte interessierenden Positionen des Torflügels anzeigenden Frequenzwerte des Positionssignals 48, vorzugsweise erst bei der (ersten) Inbetriebnahme am Montageort eingelernt werden. Probleme durch Langzeitdrift (v.a. Alterung des Kondensators) können leicht eliminiert werden, wenn ein zweites Wegerfassungssystem (wie im vorliegenden Fall ein Inkremental-Encoder) zum Abgleich herangezogen werden kann. Hierzu wird in dem vorliegenden Ausführungsbeispiel ein den Inkrementalgeber 34 aufweisender Inkremental-Encoder (nicht im einzelnen dargestellt) verwendet. Ein solcher Inkremental-Encoder stellt einen relativen Wegsensor 50 dar, während die Schaltung gemäß Fig. 4 mit der Spule 26 und dem Zylinder 20 einen absoluten Wegsensor darstellt. Der Begriff "relativ" bedeutet hier, dass eine Information geliefert wird, die nur in Relation zu einem eine gesicherte Torposition angebenden Referenzpunkt zur Torpositionsbestimmung herangezogen werden kann, während die durch den absoluten Wegsensor 50 gelieferte Information direkt zur Torbestimmung verwendbar ist.

Drehtorantriebe mit relativen Wegsensoren über Inkremental-Encoder und dazu ausgelegte Steuerungen gibt es bereits auf dem Markt. Mit der im folgenden beschriebenen Schaltung gemäß Fig. 5 können die vorhandenen Drehtorantriebe ohne großen Aufwand zu einem erfindungsgemäßen Drehtorantrieb aufgerüstet werden.

Auf einer Sensorplatine 54 sind die elektronischen Bauteile mit Ausnahme der Spule 26 des relativen Wegsensors 50 (die genaue Schaltung ist in Fig. 4 gezeigt), die Messelektronik des Inkremental-Encoders als relativer Wegsensor 52 und eine Umschalteinrichtung 56 vereinigt. Die Sensorplatine 54 ist über eine Versorgungsleitung 58, eine Signalleitung 60 sowie eine Masseleitung 62 mit einer Steuerung 64 des Drehtorantriebes 16 verbunden. Durch die Umschalteinrichtung 56 wird wahlweise entweder das Positionssignal 48 des absoluten Wegsensors 50 oder das relative Wegsignal (Ausgangssignal) 66 des relativen Wegsensors 52 an die Signalleitung 60 gelegt. Der Messwandler 42 sorgt dafür, dass das Positionssignal 48 und das Ausgangssignal 66 des relativen Wegsensors 52 (Inkremental-Encoder) auch Formen haben, die eine vergleichbare Verarbeitung ermöglichen. Auf diese Weise kann man trotz Hinzufügen der neuen Technik des absoluten Wegsensors 50 kompatibel zu bestehenden Steuerungen bleiben, beide Positionssignale 48, 66 werden über eine Signalleitung 60 auf die Steuerung 64 übertragen.

Der hier beschriebene relative Wegsensor 50 ist im gezeigten Ausführungsbeispiel, dem Drehtorantrieb 16 mit Umschaltelektronik für Relativ-/Absolutwegmessung (wie in Fig. 5 gezeigt) in erster Linie als zusätzliche Sicherheitseinrichtung vorgesehen. Durch sein absolutes Messprinzip ist der relative Wegsensor 50 dem herkömmlichen Inkrementalgeber 34 zwar prinzipiell überlegen, er wird jedoch in derzeit noch bevorzugter Ausführung vor allem aus Sicherheitsgründen zunächst nicht als einzige Positionserfassung benutzt. Vielmehr werden durch die in Fig. 5 gezeigte kleine zusätzliche Schaltung beide Weginformationen (48, 66) für die Steuerung 64 zugänglich gemacht. Die elektrische Kompatibilität zu Antrieben ohne absoluten Wegsensor 50 wird dabei gewahrt. Auch ist keine zusätzliche Leitung erforderlich.

Das Ausgangssignal 66 des durch den Inkremental-Encoder gebildeten relativen Wegsensors 52 ist nur während einer Bewegung des Antriebsmotors 28 interessant. Die Überprüfung der absoluten Torposition kann hingegen ohne weiteres auf die Stillstandsphasen des Drehtorantriebes 16 beschränkt werden. Die Positionssignale 48, 66 können also im Zeit-Multiplex-Verfahren übertragen werden, wobei im einfachsten Fall die Umschalteinrichtung 56 durch einen Zeitgeber (Monoflop) 68 in der an der Motorgehäuseeinheit 18 angeordneten Sensorplatine 54 gebildet ist oder einen solchen umfasst. Der Zeitgeber 68 nimmt die Umschaltung zwischen dem absoluten und dem relativen Positionssignal 48, 66 vor.

Der Zeitgeber 68 wird bei Stillstand des Antriebsmotors 28 durch eine kurze Unterbrechung der Sensorversorgungsspannung gestartet. Dies ist angedeutet durch einen Schalter 70 an dem Anschluss der Versorgungsleitung 58 an der Steuerung 64. Ist der Zeitgeber 68 aktiv, wird das absolute Positionssignal 48 mit der aktuellen Messfrequenz übertragen. Wenn der Zeitgeber 68 seinen Ruhezustand erreicht, schaltet er die Signalleitung 60 zum relativen Wegsensor 52 und damit zu dem Inkrementalgeber 34 durch. Da der Antriebsmotor 28 noch still steht, wechselt das Ausgangssignal dabei von der Messfrequenz des absoluten Positionssignals 48 zu einem statischen Pegel. Dies kann von der Steuerung 64 leicht überprüft werden. Wird nun der Antriebsmotor 28 gestartet, so stehen, wie bei der konventionellen Technik, die Wegimpulse des durch den Inkremental-Encoder gebildeten relativen Wegsensors 52 auf der Signalleitung 60 an.

Die Steuerung 64 kann also vor jeder Fahrt durch kurzes Unterbrechen der Sensor-Versorgungsspannung das absolute Positionssignal 48, d. h. die aktuelle Messfrequenz des absoluten Wegsensors 50 anfordern, um die aktuellen Positionsdaten zu verifizieren. Im Normalbetrieb kann dadurch zum Beispiel eine Fehlpositionierung durch mechanisches Auskoppeln und Wiedereinkoppeln an anderer Stelle erkannt werden. Nach Netzausfall kann auf eine Referenzfahrt zu einem Endanschlag verzichtet werden.

Im folgenden wird noch anhand von Fig. 6 ein durch Software in der Steuerung 64 implementiertes Steuerungsverfahren für den Drehtorantrieb 16 näher erläutert.

Nach einer Fahrtanforderung durch eine Bedienperson (Schritt A) wird zunächst gemäß Schritt B über den Schalter 70 die Sensor-Versorgungsspannung auf der Versorgungsleitung 58 unterbrochen. Aufgrund dessen schaltet der Zeitgeber 68 die Signalleitung 60 auf das absolute Positionssignal 48 des absoluten Wegsensors 50. In Schritt C wird daraufhin überprüft, ob dieses absolute Positionssignal 48 eine plausibel hohe Frequenz aufweist. Die Frequenzwerte können je nach Auslegung des Wegsensors 50 unterschiedlich sein, üblicherweise werden sie im Bereich von 10 - 20 kHz liegen. Liegt keine solche Frequenz vor, wird gemäß Schritt D eine Fehlermeldung ausgegeben. Liegt eine solche vor, wird die Frequenz des absoluten Positionssignals 48 gemessen und daraus ein Positionswert errechnet, Schritt E. In Schritt F wird dann geprüft, ob der errechnete Positionswert in einem erwarteten Bereich liegt. Ist dies nicht der Fall, führt dies wieder zu einer Fehlermeldung gemäß Schritt D. Liegt der errechnete Positionswert in einem erwarteten Bereich, so erfolgt anhand des nun erhaltenen aktuellen Positionswertes eine Kontrolle und eine Anpassung des für künftige Positionsbestimmungen gültigen zu erwartenden Bereichs (Schritt G).

Wie oben erläutert, muss nach Ablauf der Zeit des Zeitgebers 68 und daraufhin erfolgte Umschaltung der Signalleitung 60 auf das relative Positionssignal wegen Stillstands des Antriebsmotors 28 und damit des Inkrementalgebers 34 ein statischer Signaleingang vorliegen. Dies wird gemäß Schritt H überprüft; ist der Signaleingang nicht statisch, gibt es eine Fehlermeldung gemäß Schritt D. Ist der Signaleingang aber statisch, wird ein Pollingbetrieb für den relativen Wegsensor 52 aktiviert (Schritt I), dies wird weiter unten noch näher erläutert. Darauf initiiert die Steuerung 64 das Starten des Antriebsmotors 28 und startet damit die Fahrt des Torflügels 12 (Schritt J).

Die Steuerungssoftware beinhaltet demgemäß hauptsächlich folgende Funktionen:
a) Umschalten/Erkennen der beiden Signalarten (Messfrequenz des absoluten Positionssignals 48 bzw. Impulse des relativen Positionssignals 66)
b) Auswerten des relativen Positionssignals 66
c) Auswerten des absoluten Positionssignals 48
d) Auf Plausibilitätsfehler reagieren (kein relatives Positionssignal, widersprüchliche Positionsdaten etc.)
e) Positionswerte erfassen und pflegen.

### Zu a)

Das "Anfordern" des relativen Positionssignals 48 kann im Prinzip auch zyklisch zu beliebigen Zeitpunkten während des Stillstands des Drehtorantriebes 12 erfolgen. In diesem Zustand hat die Software "eh' nichts besseres zu tun". Aber wie lang ist ein sinnvolles Messintervall? Lässt man beispielsweise einmal pro Minute messen, so würde das unter Umständen tausende von "sinnlosen" Messungen bedeuten, falls der Torflügel 12 mehrere Wochen nicht bewegt wird. Koppelt dann jemand aus und betätigt unmittelbar danach einen Handsender zum Bewegen des Torflügels 12, kann der einzige interessante Messwert verloren gehen.

Demgemäß ist das zuvor erläuterte deterministischere Verhalten bevorzugt, bei dem unmittelbar vor jeder Fahrt der absolute Wegsender 50 abgefragt wird (Schritt A und B). Dabei muss die Messzeit naturgemäß relativ kurz sein, was prinzipiell zu Lasten der Messgenauigkeit geht. Diese Problematik kann etwas entschärft werden, indem der LC-Oszillator (Messwandler 42) einzeln eine Pufferung seiner Versorgungsspannung erhält, damit er durchgehend stabil schwingt, auch während des Unterbrechungspulses für die Umschaltung. Da im vorliegenden Fall die Messfrequenz des relativen Positionssignals 48 etwa zwischen zehn und zwanzig Kilohertz liegt, kann auch bei einer Messzeit von z.B. 50 Millisekunden bereits eine Mittelwertbildung zur Verbesserung der Störfestigkeit durchgeführt werden.

Vorteilhafterweise lässt man diese Messung parallel zu anderen einer Fahrt vorausgehenden Vorgängen ablaufen. Solche Vorgänge sind z. B. Testen/Abfragen von Sicherheitseinrichtungen, Entschlüsseln von Empfängersignalen, Abwarten von Vorwarnzeiten etc..

Die Impulse des den relativen Wegsensors 52 bildenden Inkremental-Encoders liegen im Frequenzbereich zwischen Null und etwa zweihundert Hertz, mit einem Puls-Pausenverhältnis von ca. eins zu drei. Das relative Positionssignal 66 ist also deutlich von dem symmetrischen relativen Positionssignal 48 mit sehr viel höheren Frequenz zu unterscheiden. Zu beachten ist allerdings die unter Umständen starke Einkopplung von Störfrequenzen.

### Zu b)

Wegen der geringen Frequenz des relativen Positionssignals 66 genügt es, den Signaleingang zyklisch abzufragen (Polling). Aus den abgefragten Informationen lässt sich neben einem hochauflösenden Wert für die relative Position auch noch ein hinreichend genauer Wert für die Motordrehzahl gewinnen.

### Zu c)

Bei der Auswertung des absoluten Positionssignals 48 wird ein Polling-Verfahren in der Regel nicht die erforderliche Genauigkeit liefern. Auch hier wirkt es sich nun günstig aus, die absolute Messung im Stillstand durchzuführen, weil dabei normalerweise die softwaremässige Auslastung gering ist.
Bei Messung im Stillstand reicht auch die Verwendung eines einzelnen einfachen Microcontrollers mit nur zwei unabhängigen Zeitgebereinheiten für die Steuerung aus, da diese zwei Zeitgebereinheiten (Timereinheiten) des Microcontrollers im Stillstand zur Messung verwendet werden können ("input capture"), während sie ansonsten durch eine Drehzahlsteuerung der Motoren (PWM) belegt sind. Die Steuerung 64 enthält nur einen Microcontroller und kann auch für ein zweiflügeliges Drehtor (nicht dargestellt) mit zwei Drehtorantrieben 16 - einen pro Torflügel - eingesetzt werden.

### Zu d)

Durch die Prüfung vor jeder Fahrt kann die Steuerung dynamisch darauf reagieren, ob überhaupt ein absoluter Wegsensor 50 vorhanden ist oder ob dieser plausible Werte liefert. Für die Praxis bedeutet dies, dass ein fehlender oder defekter absoluter Wegsensor 50 nicht zum Ausfall des Drehtorantriebes 16 führen muss. Allerdings ist es eine kritische Frage, wie insbesondere auf die ggf. fehlende Sicherheit bezüglich der "Auskoppel-Problematik" reagiert werden soll.

### Zu e)

Bei einem Einlernvorgang im Zuge der ersten Inbetriebnahme werden die Messfrequenzen des absoluten Positionssignals 48 für die Endlagen gespeichert. Dies kann unmittelbar beim Fahrtbeginn aus der jeweiligen Endlage geschehen, d.h., nur der Speichervorgang, nicht aber der Messvorgang ist spezifisch für die "Lemfahrten". Der Lemvorgang erfolgt beispielsweise über einen Totmannschalter, also eine Betätigungseinrichtung, die die Bedienperson während des Vorgangs ständig gedrückt halten muss.

Um Drift-Erscheinungen sowie andere Abweichungen zu kompensieren, ist es vorteilhaft, bei jedem Vergleich der Positionsdaten (aus Absolut- und Relativmessung) den Erwartungsbereich für den Absolutwert ggf. anzupassen, wenn die sonstigen Daten der vorausgegangenen Fahrt erwartungsgemäß waren. Der Kraftverlauf über den Weg bietet im Normalfall eine zuverlässigere Orientierung.

Die beiden Wegsensoren 50, 52 bilden somit eine Positionserkennungseinrichtung, mit der für einen sicheren Betrieb des Drehtorantriebes die Position des Torflügels 12 genau bestimmt werden kann.

## Patentansprüche

1. Drehtorantriebsvorrichtung (16) zum Antreiben eines um eine Achse, vorzugsweise eine vertikale Achse, schwenkbaren Drehtorflügels (12) mit:
- einem ortsfest anzuschließenden ersten Element (18),
- einem an den Drehtorflügel (12) anzuschließenden zweiten Element (20), wobei die beiden Elemente (18, 20) linear zueinander bewegbar oder verschiebbar sind und die beiden Elemente (18, 20) teleskopartig ineinander greifen,
- einem Antriebsaggregat (22) zum relativen Bewegen des ersten (18) und des zweiten Elements (20), um so den Drehtorflügel (12) anzutreiben, und
- einer Positionserkennungseinrichtung (50, 52) zum Erkennen, dass der Drehtorflügel (12) sich in einer bestimmten Position befindet;
**dadurch gekennzeichnet,**
**dass** die Positionserkennungseinrichtung (50, 52) einen den beiden Elementen (18, 20) zugeordneten, insbesondere von den beiden Elementen (18, 20) gebildeten Wegsensor (50) aufweist, der anhand der relativen Lage der beiden Elemente (18, 20) ein eine vorzugsweise stetig monotone Funktion dieser relativen Lage darstellendes Weg- oder Positionssignal (48) erzeugt.

2. Drehtorantriebsvorrichtung nach Anspruch 1,
**dadurch gekennzeichnet,**
**dass** der Wegsensor (50) ein die relative Lage der beiden Elemente (18, 20) induktiv erfassender induktiver Wegsensor ist.

3. Drehtorantriebsvorrichtung nach Anspruch 2,
**dadurch gekennzeichnet,**
**dass** eines der beiden Elemente (18) eine Spule (26) und das andere Element (20) einen in die Spule je nach relativer Lage der beiden Elemente (18, 20) mehr oder weniger eingreifenden Spulenkernbereich (20) aufweist oder bildet.

4. Drehtorantriebsvorrichtung nach einem der Ansprüche 1 bis 3,
**dadurch gekennzeichnet,**
**dass** eines der Elemente (20) ein Innengewinde (40) und das andere Element (18) eine durch das Antriebsaggregat (22) relativ zu dem Innengewinde (40) drehbar angetriebene, mit dem Innengewinde (40) in Eingriff befindliche Spindel (32) oder Gewindestange aufweist.

5. Drehtorantriebsvorrichtung nach Anspruch 3,
**dadurch gekennzeichnet,**
**dass** eines (20) der beiden Elemente (18, 20) durch einen an den Drehtorflügel (12) oder ortsfest anschließbaren Schubzylinder (20) oder Schubkolben gebildet ist, der als Spulenkernbereich in die Spule (26) mehr oder weniger einfahrbar ist, die an dem anderen, entsprechend ortfest bzw. am Drehtorflügel (12) anschließbaren, der beiden Elemente (18) vorgesehen ist, wobei das andere Element (18) vorzugsweise weiter eine die Verschiebebewegung des Schubzylinders (20) oder -kolben antreibende, durch einen Elektromotor (28) des Antriebsaggregats (22) angetriebene Spindel (32) umfasst.

6. Drehtorantriebsvorrichtung nach Anspruch 2,
**gekennzeichnet durch**
eine Induktivitätsmess- und Signalerzeugungseinrichtung (42), welche die der aktuellen relativen Lage der beiden Elemente (18, 20) entsprechende Induktivität erfasst und anhand dieser ein Rechtecksignal mit von der Induktivität abhängender Frequenz oder mit von der Induktivität abhängendem Puls/Pausenverhältnis erzeugt.

7. Drehtorantriebsvorrichtung nach Anspruch 6 und Anspruch 3,
**dadurch gekennzeichnet,**
**dass** die Induktivitätsmess- und Signalerzeugungseinrichtung (42) einen LC-Schwingkreis (44) mit im wesentlichen durch die Spule (26) gebildeter Induktivität aufweist, dessen Eigenfrequenz mittels einer Oszillatorschaltung ermittelt und zur Signalerzeugung verwendet wird.

8. Drehtorantriebsvorrichtung nach einem der Ansprüche 1 bis 7,
**gekennzeichnet durch**
einen Relativwegsensor (52) mit einem dem Antriebsaggregat (22) zugeordneten, eine Aggregatbewegung angebenden Inkrementalimpulsgeber (34) zur relativen Wegbestimmung **durch** Zählen von Impulsen und Zuordnen von Zählwerten zu bestimmten, anderweitig zusätzlich erfassten Positionen des Gebäude- oder Geländeabschlussflügels (12).

9. Drehtorantriebsvorrichtung nach Anspruch 8,
**gekennzeichnet durch**
eine Umschalteinrichtung (56), mittels der eine Steuereinrichtung (64) der Antriebsvorrichtung (16) wechsel- oder wahlweise, vorzugsweise über eine gemeinsame Signalleitung (60), an den Wegsensor (50) oder den Relativwegsensor (52) zur Bewegungsüberwachung und Positionsbestimmung des Gebäude- oder Geländeabschlussflügels (12) anschließbar ist.

10. Drehtorantriebsvorrichtung nach Anspruch 9,
**gekennzeichnet durch** eine Plausibilitätsüberprüfungseinrichtung (C, F, H), welche die Steuereinrichtung (64) an den jeweils anderen Sensor (50, 52) anschließt und/oder eine Fehlermeldung oder eine Abschaltung des Antriebsaggreagats initiiert, wenn einer der beiden Sensoren (50, 52) unplausible Werte liefert.

11. Drehtor (10) mit:
- einem um eine Achse, vorzugsweise eine vertikale Achse, schwenkbar beweglichen Drehtorflügel (12),
- einer Antriebsvorrichtung (16) zum Antreiben des Drehtorflügels (12),
- einem ortsfest anzuschließenden ersten Element (18),
- einem an den Drehtorflügel (12) anzuschließenden zweiten Element (20), wobei die beiden Elemente (18, 20) linear zueinander bewegbar oder verschiebbar sind und die beiden Elemente (18, 20) teleskopartig ineinandergreifen, so dass sich das erste (18) und das zweite Element (20) bei Bewegung des Drehtorflügels (12) relativ zueinander bewegen, und
- einer Positionserkennungseinrichtung (50, 52) zum Erkennen, dass der Drehtorflügel (12) sich in einer bestimmten Position befindet;
**dadurch gekennzeichnet,**
**dass** die Positionserkennungseinrichtung (50, 52) einen den beiden Elementen (18, 20) zugeordneten, insbesondere von den beiden Elementen (18, 20) gebildeten Wegsensor (50) aufweist, der anhand der relativen Lage der beiden Elemente (18, 20) ein eine vorzugsweise stetig monotone Funktion dieser relativen Lage darstellendes Weg- oder Positionssignal (48) erzeugt.

12. Verfahren zum Steuern einer Drehtorantriebsvorrichtung (16) nach einem der Ansprüche 1 bis 10 oder eines angetriebenen Drehtores (10) nach Anspruch 11,
**gekennzeichnet durch**:
Abfragen (B/70) des von dem Wegsensor (50) gelieferten Weg- oder Positionssignals (48) vor Betrieb der Drehtorantriebsvorrichtung (16) und
Verhindern des Betriebes, wenn das Weg- oder Positionssignal (48) außerhalb eines für den gewünschten Betrieb zulässigen Bereichs (F) liegt.

## Claims

1. Rotating gate driving apparatus (16) for driving a rotating gate panel (12) which is pivotable about an axis, preferably a vertical axis, having:
- a first element (18) which is to be connected in a fixed position,
- a second element (2) which is to be connected to the rotating gate panel (12), the two elements (18, 20) being movable or displaceable in linear manner relative to one another and the two elements (18, 20) engaging telescopically one inside the other,
- a drive unit (22) for relatively moving the first element (18) and second element (20) so as to drive the rotating gate panel (12), and
- a position detecting device (50, 52) for detecting when the rotating gate panel (12) is in a specific position;
**characterised in that**
the position detecting device (50, 52) comprises a travel sensor (50) associated with the two elements (18, 20) and in particular formed by the two elements (18, 20), said sensor generating a travel or position signal (48), by means of the relative position of the two elements (18, 20), which represents a preferably constantly monotonous function of this relative position.

2. Rotating gate driving apparatus according to claim 1, **characterised in that** the travel sensor (50) is an inductive travel sensor which inductively detects the relative position of the two elements (18, 20).

3. Rotating gate driving apparatus according to claim 2, **characterised in that** one of the two elements (18) comprises or forms a coil (26) and the other element (20) comprises or forms a coil core region (20) which engages to a greater or lesser extent in the coil depending on the relative position of the two elements (18, 20).

4. Rotating gate driving apparatus according to one of claims 1 to 3, **characterised in that** one of the elements (20) comprises an internal thread (40) and the other element (18) comprises a spindle (32) or threaded rod which engages with the internal thread (40) and is rotationally driven by the drive unit (22) relative to the internal thread (40).

5. Rotating gate driving apparatus according to claim 3, **characterised in that** one (20) of the two elements (18, 20) is formed by a thrust cylinder (20) or thrust piston which can be connected to the rotating gate panel (12) or connected in a fixed position, and which, as a coil core region, can be introduced to a greater or lesser extent into the coil (26) provided on the other of the two elements (18), which is correspondingly connectable in a fixed position or to the rotating gate panel (12), the other element (18) preferably further comprising a spindle (32) which drives the displacement movement of the thrust cylinder (20) or piston and is driven by an electric motor (28) of the drive unit (22).

6. Rotating gate driving apparatus according to claim 2, **characterised by** an inductivity measuring and signal generating device (42) which detects the inductivity corresponding to the current relative position of the two elements (18, 20) and using this generates a square wave signal having a frequency dependent on the inductivity or having a pulse/interval ratio depending on the inductivity.

7. Rotating gate driving apparatus according to claims 6 and 3, **characterised in that** the inductivity measuring and signal generating device (42) comprises an LC resonant circuit (44) with an inductivity essentially formed by the coil (26), the inherent frequency of which is determined by means of an oscillator circuit and used to generate the signal.

8. Rotating gate driving apparatus according to one of claims 1 to 7, **characterised by** a relative travel sensor (52) with an incremental pulse provider (34) associated with the drive unit (22) and indicating an aggregate movement, for determining relative travel by counting pulses and associating the counted values with specific positions of the gate panel (12) closing off the building or floor which have additionally been determined by some other method.

9. Rotating gate driving apparatus according to claim 8, **characterised by** a switchover device (56) by means of which a control device (64) of the drive mechanism (16) can be alternately or selectively connected, preferably via a common signal line (60), to the travel sensor (50) or the relative travel sensor (52) for monitoring the movement and determining the position of the gate panel (12) closing off the building or floor.

10. Rotating gate driving apparatus according to claim 9, **characterised by** a plausibility checking device (C, F, H) which connects the control device (64) to the other sensor (50, 52) and/or initiates a fault message or switches off the drive unit when one of the two sensors (50, 52) yields implausible values.

11. Rotating gate (10) having:
- a rotating gate panel (12) which is pivotably movable about an axis, preferably a vertical axis,
- a drive mechanism (16) for driving the rotating gate panel (12),
- a first element (18) which is to be connected in a fixed position,
- a second element (2) which is to be connected to the rotating gate panel (12), the two elements (18, 20) being movable or displaceable in linear manner relative to one another and the two elements (18, 20) engaging telescopically one inside the other, so that the first element (18) and second element (20) move relative to one another as the rotating gate panel (12) moves, and
- a position detecting device (50, 52) for detecting when the rotating gate panel (12) is in a specific position;
**characterised in that**
the position detecting device (50, 52) comprises a travel sensor (50) associated with the two elements (18, 20) and in particular formed by the two elements (18, 20), said sensor generating a travel or position signal (48), by means of the relative position of the two elements (18, 20), which represents a preferably constantly monotonous function of this relative position.

12. Method of controlling a rotating gate driving apparatus (16) according to one of claims 1 to 10 or a driven rotating gate (10) according to claim 11,
**characterised by**:
interrogating (B/70) the travel or position signal (48) supplied by the travel sensor (50) before operation of the rotating gate driving apparatus (16) and
preventing the operation when the travel or position signal (48) is outside a permitted range (F) for the desired operation.

## Revendications

1. Dispositif d'entraînement de portail battant (16) pour entraîner un battant de portail battant (12) pouvant pivoter autour d'un axe, de préférence un axe vertical, avec :
- un premier élément (18) à raccorder fixement,
- un deuxième élément (20) à raccorder au battant de portail battant (12), les deux éléments (18, 20) étant mobiles ou déplaçables l'un par rapport à l'autre de manière linéaire et les deux éléments (18, 20) s'engageant l'un dans l'autre de manière télescopique,
- un groupe de commande (22) pour le mouvement relatif du premier (18) et du deuxième élément (20) afin d'entraîner ainsi le battant de portail battant (12) et
- un dispositif de détection de la position (50, 52) pour déterminer que le battant de portail battant (12) se trouve dans une position donnée,
**caractérisé en ce que**
le dispositif de détection de la position (50, 52) présente un capteur de trajectoire (50) associé aux deux éléments (18, 20), notamment formé par ces deux éléments (18, 20), et qui génère à l'aide de la position relative des deux éléments (18, 20) un signal de trajectoire ou de position représentant une fonction de préférence toujours monotone de cette position relative.

2. Dispositif d'entraînement de portail battant selon la revendication 1,
**caractérisé en ce que**
le capteur de trajectoire (50) est un capteur de trajectoire inductif détectant de manière inductive la position relative des deux éléments (18, 20).

3. Dispositif d'entraînement de portail battant selon la revendication 2,
**caractérisé en ce que**
l'un des deux éléments (18) présente une bobine (26) et l'autre élément (20) une zone de noyau de bobine (20) s'engageant plus ou moins dans la bobine en fonction de la position relative des deux éléments (18, 20).

4. Dispositif d'entraînement de portail battant selon l'une quelconque des revendications 1 à 3,
**caractérisé en ce que**
l'un des éléments (20) présente un filetage (40) et l'autre élément (18) une broche (32) ou une tige filetée se trouvant en prise avec le filetage (40) et entraînée en rotation par le groupe de commande (22) par rapport au filetage (40).

5. Dispositif d'entraînement de portail battant selon la revendication 3,
**caractérisé en ce que**
l'un (20) des deux éléments (18, 20) est formé par un vérin de poussée (20) ou par un piston linéaire pouvant être raccordé fixement au battant de portail battant (12) et être introduit en tant que zone de noyau de bobine plus ou moins dans la bobine (26) prévue sur l'autre des deux éléments (18) pouvant être raccordé en conséquence fixement et/ou sur le battant de portail battant (12), l'autre élément (18) comprenant par ailleurs de préférence une broche (32) entraînée par un électromoteur (28) du groupe de commande (22) et entraînant le déplacement du vérin de poussée (20) ou du piston linéaire.

6. Dispositif d'entraînement de portail battant selon la revendication 2,
**caractérisé par**
un dispositif de mesure d'inductance et de génération de signaux (42) qui détecte l'inductance correspondant à la position actuelle relative des deux éléments (18, 20) et qui émet à partir de celle-là un signal carré avec une fréquence dépendant de l'inductance ou avec un rapport impulsions/pauses dépendant de l'inductance.

7. Dispositif d'entraînement de portail battant selon la revendication 6 ou la revendication 3,
**caractérisé en ce que**
le dispositif de mesure de l'inductance et de génération de signaux (42) présente un circuit oscillant LC (44) avec une inductance formée essentiellement par la bobine (26) et dont la fréquence propre est calculée à l'aide d'un couplage d'oscillateur et utilisée pour la génération de signaux.

8. Dispositif d'entraînement de portail battant selon l'une quelconque des revendications 1 à 7,
**caractérisé par**
un capteur de trajectoire relative (52) avec un indicateur d'impulsions incrémentielles (34) indiquant un mouvement du groupe et associé au groupe de commande (22) pour la détermination relative de la trajectoire par le décompte des impulsions et l'attribution des valeurs de décompte à des positions du battant du système de fermeture de bâtiment ou de terrain (12) données et détectées en plus pour un autre emploi.

9. Dispositif d'entraînement de portail battant selon la revendication 8,
**caractérisé par**
un dispositif de commutation (56) reliant un dispositif de commande (64) du dispositif d'entraînement (16) en alternance ou au choix, de préférence par une ligne de signal commune (60), au capteur de trajectoire (50) ou au capteur de trajectoire relative (52) pour le contrôle de mouvement et la détermination de la position du battant du système de fermeture de bâtiment ou de terrain (12).

10. Dispositif d'entraînement de portail battant selon la revendication 9,
**caractérisé par** un dispositif de contrôle de plausibilité (C, F, H) qui raccorde le dispositif de commande (64) à l'autre capteur (50, 52) respectif et/ou lance un message d'erreur ou un arrêt du groupe de commande lorsque l'un des deux capteurs (50, 52) délivre des valeurs non plausibles.

11. Portail battant (10) avec :
- un battant de portail battant (12) mobile par pivotement autour d'un axe, de préférence un axe vertical,
- un dispositif d'entraînement (16) pour entraîner le battant de portail battant (12),
- un premier élément (18) à raccorder fixement,
- un deuxième élément (20) à raccorder au battant de portail battant (12), les deux éléments (18, 20) étant mobiles ou déplaçables l'un par rapport à l'autre de manière linéaire et les deux éléments (18, 20) s'engageant l'un dans l'autre de manière télescopique de sorte que le premier (18) et le deuxième élément (20) se déplacent relativement l'un par rapport à l'autre lors du mouvement du battant de portail battant (12), et
- un dispositif de détection de la position (50, 52) pour déterminer que le battant de portail battant (12) se trouve dans une position donnée
**caractérisé en ce que**
le dispositif de détection de la position (50, 52) présente un capteur de trajectoire (50) associé aux deux éléments (18, 20), notamment formé par ces deux éléments (18, 20) et qui génère à l'aide de la position relative des deux éléments (18, 20) un signal de trajectoire ou de position représentant une fonction de préférence toujours monotone de cette position relative.

12. Procédé de commande d'un dispositif d'entraînement de portail battant (16) suivant l'une des revendications 1 à 10 ou d'un portail battant (10) entraîné selon la revendication 11,
**caractérisé par**
l'interrogation (B/70) du signal de trajectoire ou de position (48) délivré par le capteur de trajectoire (50) avant le fonctionnement du dispositif d'entraînement de portail battant (16), et
l'arrêt du fonctionnement si le signal de trajectoire ou de position (48) se trouve en dehors de la plage (F) autorisée pour le fonctionnement souhaité.
